# EUROPÄISCHE PATENTSCHRIFT

(11) **EP 2 661 657 B1**
(45) Veröffentlichungstag und Bekanntmachung des Hinweises auf die Patenterteilung: **06.04.2016**
(21) Anmeldenummer: 11788535.0
(22) Anmeldetag: 30.11.2011
(51) Int. Cl.: G05G 1/02, G05G 1/08, G05G 1/10, G05G 1/12, H01H 9/16, H01H 13/58

(54) **DREH-/DRÜCK-BEDIENVORRICHTUNG FÜR EIN MENSCH-MASCHINE-INTERFACE**
ROTARY/PUSH- CONTROL DEVICE FOR A HUMAN-MACHINE INTERFACE
BOUTON DE COMMANDE ROTATIF/PRESSION POUR UNE INTERFACE HOMME-MACHINE

(30) Priorität: 08.01.2011 DE 102011008152
(43) Veröffentlichungstag der Anmeldung: 13.11.2013
(73) Patentinhaber: Behr-Hella Thermocontrol GmbH, 70469 Stuttgart (DE)
(72) Erfinder: VOGT, Frank, 33165 Lichtenau (DE)
(74) Vertreter: von Kreisler Selting Werner - Partnerschaft von Patentanwälten und Rechtsanwälten mbB
(86) Internationale Anmeldenummer: PCT/EP2011/071414
(87) Internationale Veröffentlichungsnummer: WO 2012/093005

(56) Entgegenhaltungen:
- EP-A1- 0 282 817
- US-A1- 2006 096 845

## Beschreibung

Die Erfindung betrifft eine Dreh-/Drück-Bedienvorrichtung für ein Mensch-Maschine-Interface, insbesondere für eine Bedieneinheit eines Fahrzeugs.

Dreh-/Drück-Bedienvorrichtungen zur Dateneingabe in einem Fahrzeug über ein sogenanntes Mensch-Maschine-Interface bzw. für Bedieneinheiten eines Fahrzeugs sind im Stand der Technik bekannt. Im Regelfall ist eine Dreh-/Drück-Bedienvorrichtung mit einem Dreh-/Drückelement versehen. Durch Drehen des Dreh-/Drückelements werden Buchstaben, Zeichen oder Funktionen ausgewählt und durch Drücken bestätigt. Nach dem Bestätigen einer solchen Eingabe wird eine der Eingabe entsprechende Aufgabe durchgeführt.

Aus DE-A-102 61 284 ist ein drehbares Bedienelement bekannt, das sich im Falle einer Krafteinwirkung längs seiner Drehachse bewegen lässt. Dieses Bedienelement weist einen gezahnten Abschnitt auf, welcher mit einem Zahnrad in Eingriff steht, um die Drehung des Bedienelements auf das Zahnrad zu übertragen. Die Drehachse des Zahnrads ist dabei parallel und seitlich zu der Drehachse des Bedienelements angeordnet. Durch diese Maßnahme ist eine Bewegung des Bedienelements längs seiner Drehachse möglich. Der gezahnte Abschnitt bildet vorzugsweise selbst ein Zahnrad, so dass eine volle Umdrehung des Bedienelements möglich ist. Ein Nachteil des bekannten Bedienelements besteht jedoch darin, dass die Drehung und die Bewegung des Bedienelements axialer Richtung durch das Zusammenwirken mehrerer Zahnräder realisiert wird und somit die Konstruktion aufwändig ist.

Aus DE-A-102 12 992 ist ein drehbares Bedienelement mit einem feststehenden Innenteil und einem drehbaren Ring- bzw. Hülsenelement als Außenteil bekannt, das mittels eines Wälzlagers an dem Innenteil gelagert ist.

Ferner ist in EP-A-0 282 817 eine Dreh-/Drück-Bedieneinheit nach dem Oberbegriff des Anspruchs 1 beschrieben.

Eine Aufgabe der Erfindung ist es, eine Dreh-/Drück-Bedienvorrichtung für ein Mensch-Maschine-Interface zu schaffen, wobei die Dreh-/Drück-Bedienvorrichtung mit einer einfachen und störunanfälligen Konstruktion zur Bewegung eines Dreh-/Drückelements in zwei orthogonalen Richtungen versehen ist.

Zur Lösung dieser Aufgabe wird mit der Erfindung eine Dreh-/Drück-Bedienvorrichtung vorgeschlagen, die versehen ist mit den Merkmalen des Anspruchs 1. Einzelne Ausgestaltungen der Erfindung sind Gegenstand der Unteransprüche.

Die erfindungsgemäße Dreh-/Drück-Bedienvorrichtung ist mit einem manuell betätigbaren Dreh-/Drückelement versehen, das mittels eines Wälzlager um eine Drehachse drehbar gelagert ist, wobei das Dreh-/Drückelement zusätzlich in Richtung der Drehachse niederdrückbar und zurückbewegbar ist. Das Wälzlager weist einen feststehenden Lagerring, einen bewegbaren Lagerring sowie einen zwischen diesen angeordneten Wälzkörperkäfig auf, wobei das Dreh-/Drückelement mit dem bewegbaren Lagerring derart gekoppelt ist, dass sich das Dreh-/Drückelement mit dem bewegbaren Lagerring zusammen bewegt, wenn sich der bewegbare Lagerring beim Drehen des Dreh-/Drückelements dreht oder in Richtung der Drehachse axial bewegt wird. Der Wälzkörperkäfig ist mit mehreren Wälzkörpern versehen, die in mindestens einer radialen Ebene angeordnet sind. Die Wälzkörper bewegen sich in einem kreisförmigen Laufkanal, der von dem feststehenden Lagerring und dem bewegbaren Lagerring gebildet ist. In diesem Laufkanal sind die Wälzkörper beim Drehen des Dreh-/Drückelements in Umfangsrichtung der beiden Lagerringe unter Abrollbewegungen auf gegenüberliegenden Laufbahnen der beiden Lagerringe und beim Niederdrücken des Dreh-/Drückelements in Richtung der Drehachse auf den Laufbahnen rechtwinkelig zur Umfangsrichtung bewegbar. Somit sind die Wälzkörper in axialer Richtung "schwimmend" zwischen den Laufbahnen angeordnet. Eine konstruktive Vereinfachung der erfindungsgemäßen Dreh-/Drück-Bedienvorrichtung ist darin zu sehen, dass die Bewegung des Dreh-/Drückelements in zwei orthogonale Richtungen ausschließlich durch ein Wälzlager realisiert ist.

Um die Bewegung des Dreh-/Drückelements in Richtung der Erstreckung der Drehachse zwischen einer Ausgangsposition und einer Niederdrückposition zu begrenzen, weist die erfindungsgemäße Dreh-/Drück-Bedienvorrichtung Endanschlagelemente auf.

Die Endanschlagelemente können in verschiedenen Formen ausgestaltet sein. Die Endanschlagelemente können beispielsweise aus zwei von dem feststehenden Lagerring radial abstehenden und axial beabstandeten Flanschen und einem von dem bewegbaren Lagerring abstehenden Anschlagvorsprung bestehen, der zwischen die beiden Flansche ragt. Die Ausgangsposition und die Niederdrückposition des Dreh-/Drückelements ist dann durch Anlage des Anschlagvorsprungs an jeweils einen der Flansche definiert. Die Anordnung der Flansche und des Anschlagvorsprungs an den Lagerringen kann auch vertauscht sein.

Alternativ kann ein Anschlagvorsprung am Dreh-/Drückelement z.B. auch mit anderen Elementen der Bedienvorrichtung wie z.B. einer Frontblende und einer das Dreh-/Drückelement tragenden Platte (Leiterplatine) zusammenwirken, um die Ausgangs- und Niederdrückposition zu definieren.

Erfindungsgemäß weist der Laufkanal in Richtung der Erstreckung der Drehachse zwei Enden auf, an denen jeweils der Abstand zwischen den beiden Laufbahnen verringert sein kann. Um die Wälzkörper auf den beiden gegenüberliegenden Laufbahnen abrollen zu können, ist der Abstand zwischen den beiden Laufbahnen im Wesentlichen gleich dem Ausmaß eines Wälzkörpers in radialer Richtung der beiden Lagerringe. Ist dieser Abstand an den beiden Enden des Laufkanals verringert, können die Wälzkörper nicht in die verjüngten Enden des Laufkanals eindringen. Die verringerten Abstände an den Enden der Laufbahnen bilden somit Endanschlagelemente.

Eine weitere Variante der Erfindung ist darin zu sehen, dass es sich bei den Wälzkörpern um im Wesentlichen zylinderförmige Körper (z.B. mit zylindrischer oder ballig ausgebildeter Umfangsfläche) handelt. Beim Bewegen des Dreh-/Drückelements in Richtung der Drehachse (z.B. beim Niederdrücken des Dreh-/Drückelements) werden diese zylinderförmigen Körper auf den gegenüberliegenden Laufbahnen der beiden Lagerringe verschoben.

Vorteilhafterweise handelt es sich bei den Wälzkörpern um Kugeln. Dies hat den Vorteil, dass sich die Kugeln auf den Laufbahnen sowohl in Umfangsrichtung der beiden Lagerringe als auch in Richtung der Drehachse unter Abrollung bewegen können. Somit stellt sich auch beim Bewegen des Dreh-/Drückelements in Richtung der Erstreckung der Drehachse zwischen den Wälzkörper-Kugeln und den Laufbahnen eine Rollbewegung statt einer Gleitbewegung ein.

Um ein Verschleißen des Lagers durch z.B. auf das Dreh-/Drückelement einwirkende Kippmoment zu verhindern, sind verschiedene Ausgestaltungen der Wälzkörper bzw. des Wälzkörperkäfigs möglich. Bei einer vorteilhaften Ausgestaltung der Erfindung ist hierbei vorgesehen, dass die Wälzkörper in zwei voneinander beabstandeten radialen Ebenen des Wälzkörperkäfigs angeordnet sind. Somit ist das Dreh-/Drückelement in Richtung der Erstreckung der Drehachse über zwei voneinander beabstandeten Gruppen von Wälzkörper gelagert. Dies kann ein etwaiges unerwünschtes Kippen des Dreh-/Drückelements unterbinden. Demzufolge erhöht sich die Stabilität der Dreh-/Drück-Bedienvorrichtung.

Es ist zweckmäßig, dass das Dreh-/Drückelement durch ein Rückstellelement automatisch von seiner Niederdrückposition in seine Ausgangsposition zurückgesetzt werden kann. Bei diesem Rückstellelement kann es sich beispielweise um ein beliebig ausgestaltetes elastisches Element handeln. Durch Niederdrücken des Dreh-/Drückelements in die Niederdrückposition wird das Rückstellelement weiter vorgespannt. Nach dem Loslassen des Dreh-/Drückelements kann es durch die Rückstellungskraft des Rückstellelements in seine Ausgangsposition zurückgesetzt werden.

Zweckmäßigerweise ist das erfindungsmäßige Dreh-/Drückelement mit mindestens einem ersten Sensor, der eine Drehbewegung und/oder die aktuelle Drehposition des Dreh-/Drückelements erfasst, und mindestens einem zweiten Sensor zum Detektieren der Niederdrückposition des Dreh-/Drückelements versehen.

Die Erfindung wird nachfolgend anhand eines Ausführungsbeispiels unter Bezugnahme auf die Zeichnung näher erläutert. Im Einzelnen zeigen dabei:
- Fig. 1: eine perspektivische Ansicht einer teilweise aufgeschnittenen Dreh-/Drück-Bedienvorrichtung,
- Fig. 2: einen Schnitt durch die Dreh-/Drück-Bedienvorrichtung in dem Zustand, in dem sich ihr Dreh-/Drückelement in dessen Ausgangsposition befindet,
- Fig. 3: einen Schnitt durch die Dreh-/Drück-Bedienvorrichtung in dem Zustand, in dem sich ihr Dreh-/Drückelement in dessen Niederdrückposition befindet,
- Fig. 4: eine vergrößerte Ansicht des in Fig. 2 mit IV markierten Bereiches und
- Fig. 5: eine vergrößerte Ansicht des in Fig. 3 mit V markierten Bereiches.

In der Fig. 1 ist eine teilweise aufgeschnittene Dreh-/Drück-Bedienvorrichtung 10 gezeigt, die ein Dreh-/Drückelement 12 und ein als Kugellager ausgebildetes Wälzlager 14 aufweist, wobei das Dreh-/Drückelement 12 sich um eine Drehachse 15 in seiner Umfangsrichtung drehen und längs dieser Drehachse 15 bewegen kann. Das Wälzlager 14 ist mit einem auf einer (z.B. als Leiterplatine ausgebildeten) Trägerplatte 16 feststehenden Lagerring 18, einem bewegbaren Lagerring 20 sowie einem zwischen diesen angeordneten Wälzkörperkäfig 22 mit Wälzkörpern 24 versehen, wobei der bewegbare Lagerring 20 den feststehenden Lagerring 18 umgibt oder innerhalb dieses angeordnet ist. In diesem Ausführungsbeispiel ist der bewegbare Lagerring 20 einteilig mit dem Dreh-/Drückelement 12 ausgebildet. Damit folgt der bewegbare Lagerring 20 der manuell vorgenommenen Bewegung des Dreh-/Drückelements 12 sowohl beim Drehen in dessen Umfangsrichtung als auch beim Bewegen in Richtung der Drehachse 15.

Bei den Wälzkörpern 24 des Wälzkörperkäfigs 22 handelt es sich um Kugeln 25, 26. Zur Verbesserung der Stabilität des Wälzlagers 14 sind die Kugeln 25, 26 in zwei voneinander beabstandeten radialen Ebenen des Wälzkörperkäfigs 22 drehbar angeordnet. Zweckmäßig sind an dem bewegbaren Lagerring 20 und dem feststehenden Lagerring 18 für die in zwei Ebenen verteilten Kugeln 25, 26 zwei entsprechende kreisförmige Laufkanäle 27, 28 ausgebildet, nämlich ein oberer Laufkanal 27 und ein unterer Laufkanal 28. Der obere Laufkanal 27 weist zwei gegenüberliegende Laufbahnen 29, 30 auf, wobei der Laufbahn 29 von dem feststehenden Lagerring 18 und die Laufbahn 30 von dem bewegbaren Lagerring 20 gebildet ist. Ähnlich dem oberen Laufkanal 27 ist der untere Laufkanal 28 ebenfalls mit zwei an den beiden Lagerringen ausgebildeten gegenüberliegenden Laufbahnen 31, 32 versehen. Die Kugeln 25, 26 können sich auf den jeweils entsprechenden Laufbahnen 29, 30, 31, 32 sowohl beim Drehen des Dreh-/Drückelements 12 in dessen Umfangsrichtung als auch beim Niederdrücken des Dreh-/Drückelements 12 längs der Drehachse 15 abrollen. Das Zusammenwirken der Kugeln 25, 26 und der Laufbahnen 29 bis 32 wird anhand der Fign. 4 und 5 näher erläutert.

Um die Drehposition des Dreh-/Drückelements 12 zu ermitteln, ist ein erster Sensor 34, z.B. ein optisch arbeitender Drehpositionssensor auf der Trägerplatte 16 angeordnet, der die Drehposition des Dreh-/Drückelements 12 abtastet.

Zum automatischen Zurücksetzen des Dreh-/Drückelements 12 von dessen Niederdrückposition in dessen Ausgangsposition weist die Dreh-/Drück-Bedienvorrichtung 10 ferner ein Rückstellelement 36 auf. Wie in Fig. 1 gezeigt, ist die Dreh-/Drück-Bedienvorrichtung 10 mit einer Rückstellfeder 38 versehen, die als Rückstellelement 36 dient. Die Rückstellfeder 38 wird beim Niederdrücken des Dreh-/Drückelements 12 zwischen einer an Dreh-/Drückelement 12 ausgebildeten Hülse 40 und einem von der Trägerplatte 16 aufragenden Federhalteelement 42 zusammengedrückt.

Um zu detektieren, ob das Dreh-/Drückelement 12 seine Niederdrückposition erreicht hat, weist die Dreh-/Drück-Bedienvorrichtung 10 einen zweiten Sensor 44 auf. Dieser Sensor 44 kann z.B. zum Detektieren der Bewegung der Hülse 40 innerhalb der beiden Lagerringe 18, 20 angeordnet (wie in Fig. 1 gezeigt), oder zum Detektieren der Bewegung des bewegbaren Lagerrings 20 außerhalb der beiden Lagerringe 18, 20 angeordnet sein.

Fig. 2 zeigt einen Schnitt durch die Dreh-/Drück-Bedienvorrichtung 10 in dem Zustand, in dem sich ihr Dreh-/Drückelement 12 in dessen Ausgangsposition befindet. Wie man aus Fig. 2 erkennen kann, ist das Dreh-/Drückelement 12 durch die Rückstellfeder 38 in dieser Ausgangsposition vorgespannt. Das Dreh-/Drückelement 12 ist z.B. zum Auswählen einer gewünschten Funktion aus einem Menü einer Bedieneroberfläche eines Mensch-Maschine-Interfaces drehbar. Seine Drehposition oder -bewegung wird durch den ersten Sensor 34 erkannt. Um die ausgewählte Funktion zu aktivieren, wird das Dreh-/Drückelement 12 in Richtung seiner Drehachse 15 manuell bis in seine Niederdrückposition niedergedrückt. Das Erreichen der Niederdrückposition wird durch den zweiten Sensor 44 erkannt.

Der Zustand des Kugellagers 14 in der Ausgangsposition (Fig. 2) und in der Niederdrückposition (Fig. 3) des Dreh-/Drückelements 12 wird jeweils anhand der Fign. 4 und 5 näher erläutert.

Wie in Fign. 4 und 5 gezeigt, befinde sich die Kugeln 25, 26 jeweils in dem oberen Laufkanal 27 und dem unteren Laufkanal 28, wenn das Dreh-/Drück-element 12 gedrückt wird. Die Bewegung des Dreh-/Drückelements 12 in Richtung der Drehachse 15 zwischen der Ausgangsposition und der Niederdrückposition wird von Endanschlagelementen 45 begrenzt. Die Funktion der Endanschlagelemente 45 können durch verschiedene Möglichkeiten gewährleistet werden. Eine Maßnahme ist in Fign. 4 und 5 dargestellt. Wie in Fign. 4 und 5 gezeigt, weist der obere Laufkanal 27 in Erstreckung der Drehachse 15 zwei Enden auf, nämlich ein oberes Ende 46 und ein unteres Ende 47, an denen jeweils der Abstand zwischen den beiden gegenüberliegenden Laufbahnen 29, 30 verringert ist, wodurch sich einander abgewandte verjüngte Enden 46 und 47 des oberen Laufkanals 27 bilden. In gleicher Weise weist der untere Laufkanal 28 zwei einander abgewandte verjüngte Enden 48 und 49 auf.

In den verbreiterten (Mitten-) Bereichen der oberen und unteren Laufkanäle 27 und 28 befinden sich die Kugel 25 und 26, wenn das Dreh-/Drückelement 12 bestimmungsgemäß bewegt, also gedreht oder niedergedrückt wird. Zwischen diesen verbreiterten Bereichen und den jeweiligen oberen und unteren Enden 46, 47, 48 und 49 der beiden Laufkanäle 27 und 28 weisen die Laufbahnen 29, 30, 31 und 32 konkave Übergangskurven 50, 52, 54 und 56 auf. Diese Übergangskurven 50, 52, 54 und 56 können, wie in den Fign. 4 und 5 gezeigt, wechselweise an den gegenüberliegenden Laufbahnen 29, 30, 31 und 32 ausgebildet sein. So ist an dem unteren Ende 47 des Laufkanals 27, und zwar an dem unteren Ende der Laufbahn 30 eine Übergangskurve 52 ausgebildet. Die Übergangskurve 50 ist am oberen Ende 46 des oberen Laufkanals 27 ausgebildet, und zwar an dem oberen Ende der Laufbahn 29 des feststehende Lagerring 18.

Wie in Fig. 4 gezeigt, begrenzen die oberen Kugeln 25 dadurch, dass die Übergangskurven 50 und 52 an den Kugeln 25 anliegen, eine weitere Bewegung des Dreh-/Drückelements 12 über die Ausgangsposition (Fig. 4) hinaus. In gleicher Weise begrenzen die unteren Kugeln 26 dadurch, dass an ihnen die Übergangskurven 54 und 56 abliegen, eine weitere Bewegung des Dreh-/Drückelements 12 über die Niederdrückposition (Fig. 5) hinaus. Durch das zuvor beschriebene Zusammenwirken der Kugeln und der Übergangskurven werden also die Funktionen der Endanschlagelemente 45 realisiert.

### BEZUGSZEICHENLISTE

- 10: Dreh-/Drück-Bedienvorrichtung
- 12: Dreh-/Drückelement
- 14: Wälzlager
- 15: Drehachse des Dreh-/Drückelements
- 16: Trägerplatte
- 18: feststehender Lagerring
- 20: bewegbarer Lagerring
- 22: Wälzkörperkäfig
- 24: Wälzkörper
- 25: Kugeln in der oberen radialen Ebene des Wälzkörperkäfigs
- 26: Kugeln in der unteren radialen Ebene des Wälzkörperkäfigs
- 27: oberer Laufkanal des Wälzlagers
- 28: unterer Laufkanal des Wälzlagers
- 29: obere Laufbahn des feststehenden Lagerrings
- 30: obere Laufbahn des bewegbaren Lagerrings
- 31: untere Laufbahn des feststehenden Lagerrings
- 32: untere Laufbahn des bewegbaren Lagerrings
- 34: erster Sensor (Drehsensor)
- 36: Rückstellelement
- 38: Rückstellfeder
- 40: Hülse
- 42: Federhalteelement
- 44: zweiter Sensor (Niederdrücksensor)
- 45: Endanschlagelement
- 46: oberes Ende des oberen Laufkanals
- 47: unteres Ende des oberen Laufkanals
- 48: oberes Ende des unteren Laufkanals
- 49: unteres Ende des unteren Laufkanals
- 50: obere Übergangskurve im oberen Laufkanal
- 52: untere Übergangskurve im oberen Laufkanal
- 54: obere Übergangskurve im unteren Laufkanal
- 56: untere Übergangskurve im unteren Laufkanal

## Patentansprüche

1. Dreh-/Drück-Bedienvorrichtung (10) für ein Mensch-Maschine-Interface, insbesondere für eine Bedieneinheit eines Fahrzeuges, mit
- einem manuell betätigbaren Dreh-/Drückelement (12), das um eine Drehachse (15) drehbar und in Richtung der Drehachse (15) niederdrückbar ist,
- einem die Drehachse (15) definierenden Wälzlager (14), das einen feststehenden Lagerring (18), einen bewegbaren Lagerring (20) sowie einen zwischen diesen angeordneten Wälzkörperkäfig (22) aufweist,
- wobei das Dreh-/Drückelement (12) mit dem bewegbaren Lagerring (20) starr gekoppelt ist und
- wobei der Wälzkörperkäfig (22) mehrere in mindestens einer radialen Ebene des Wälzkörperkäfigs (22) angeordnete Wälzkörper (24) aufweist,
**dadurch gekennzeichnet,**
- **dass** der feststehende Lagerring (18) und der bewegbare Lagerring (20) mindestens einen kreisförmigen Laufkanal (27, 28) bilden, in welchem die Wälzkörper (24) beim Drehen des Dreh-/Drückelements (12) in Umfangsrichtung der beiden Lagerringe (18, 20) unter Abrollbewegungen auf gegenüberliegenden Laufbahnen (29, 30, 31, 32) der beiden Lagerringe (18, 20) und beim Niederdrücken des Dreh-/Drückelements (12) in Richtung der Drehachse (15) auf den Laufbahnen (29, 30, 31, 32) rechtwinkelig zur Umfangsrichtung bewegbar sind, und
- Endanschlagelementen (45) zur Begrenzung der Bewegung des Dreh-/Drückelements (12) in Richtung der Drehachse (15) zwischen einer Ausgangsposition und einer Niederdrückposition vorhanden sind.

2. Dreh-/Drück-Bedienvorrichtung (10) nach Anspruch 1, **dadurch gekennzeichnet, dass** die beiden gegenüberliegenden Laufbahnen (29, 30, 31, 32) beim Bewegen des Dreh-/Drückelements (12) zwischen der Ausgangsposition und der Niederdrückposition relativ zueinander in Richtung der Drehachse (15) verschiebbar sind.

3. Dreh-/Drück-Bedienvorrichtung (10) nach Anspruch 1 oder 2, **dadurch gekennzeichnet, dass** der Laufkanal (27) in Richtung der Drehachse (15) zwei Enden (46, 47) aufweist, an denen jeweils der Abstand zwischen den beiden Laufbahnen (29, 30) zur Bildung der Endanschlagelemente (45) verringert ist.

4. Dreh-/Drück-Bedienvorrichtung (10) nach einem der Ansprüche 1 bis 3, **dadurch gekennzeichnet, dass** es sich bei den Wälzkörpern (24) um im wesentlichen zylinderförmige Körper handelt, die beim Bewegen des Dreh-/Drückelements (12) in Richtung der Drehachse (15) entlang der gegenüberliegenden Laufbahnen (29, 30, 31, 32) der beiden Lagerringe (18, 20) verschiebbar sind.

5. Dreh-/Drück-Bedienvorrichtung (10) nach einem der Ansprüche 1 bis 3, **dadurch gekennzeichnet, dass** es sich bei den Wälzkörpern (24) um Kugeln (25, 26) handelt, die beim Bewegen des Dreh-/Drückelements (12) in Richtung der Drehachse (15) auf gegenüberliegenden Laufbahnen (29, 30, 31, 32) der beiden Lagerringe (18, 20) unter Abrollen bewegbar sind.

6. Dreh-/Drück-Bedienvorrichtung (10) nach einem der Ansprüche 1 bis 5, **dadurch gekennzeichnet, dass** die Wälzkörper (24) in zwei voneinander beabstandeten radialen Ebenen des Wälzkörperkäfigs (22) angeordnet sind.

7. Dreh-/Drück-Bedienvorrichtung (10) nach einem der Ansprüche 1 bis 6, **dadurch gekennzeichnet, dass** das Dreh-/Drückelement (12) durch ein Rückstellelement (36) automatisch von seiner Niederdrückposition in seine Ausgangsposition zurücksetzbar ist.

8. Dreh-/Drück-Bedienvorrichtung (10) nach einem der Ansprüche 1 bis 7, **gekennzeichnet durch** einen ersten Sensor (34), der eine Drehbewegung und/oder die aktuelle Drehposition des Dreh-/Drückelements (12) erfasst.

9. Dreh-/Drück-Bedienvorrichtung (10) nach einem der Ansprüche 1 bis 8, **gekennzeichnet durch** einen zweiten Sensor (44) zum Detektieren der Niederdrückposition des Dreh-/Drückelements (12).

## Claims

1. A rotary/push operating device (10) for a man-machine interface, in particular for an operating unit of a vehicle, comprising
- a manually operable rotary/push element (12) which can be rotated about a rotational axis (15) and which can be pushed down in the direction of the rotational axis (15),
- a rolling-body bearing (14) defining the rotational axis (15), said rolling-body bearing (14) comprising a immobile bearing ring (18), a movable bearing ring (20), and a rolling-body cage (22) arranged between said bearing rings,
- the rotary/push element (12) being tightly coupled to the movable bearing ring (20),
- the rolling-body cage (22) comprising a plurality of rolling bodies (24) arranged in at least one radial plane of the rolling-body cage (22),
**characterized in that**
- the immobile bearing ring (18) and the movable bearing ring (20) forming at least one circular moving channel (27,28) in which the rolling bodies (24), upon rotation of the rotary/push element (12), are movable in the circumferential direction of the two bearing rings (18,20) with rolling movements on opposite moving tracks (29,30, 31,32) of the two bearing rings (18,20), and, when the rotary/push element (12) is being pushed, are movable in the direction of the rotational axis (15) on the moving tracks (29,30,31,32) at a right angle relative to said circumferential direction, and
- end abutment elements (45) for limiting the movement of the rotary/push element (12) in the direction of the rotational axis (15) between a base position and a push-down position.

2. The rotary/push operating device (10) according to claim 1, **characterized in that**, during movement of the rotary/push element (12) between the base position and the push-down position, said opposite moving tracks (29,30,31,32) are displaceable relative to each other in the direction of the rotational axis (15).

3. The rotary/push operating device (10) according to claim 1 or 2, **characterized in that**, in the direction of the rotational axis (15), the moving channel (27) has two ends (46,47) on which the distance between the two moving tracks (29,30) is respectively reduced for forming the end abutment elements (45).

4. The rotary/push operating device (10) according to any one of claims 1 to 3, **characterized in that** the rolling bodies (24) are substantially cylindrical bodies which during movement of the rotary/push element (12) in the direction of the rotational axis (15) are displaceable along the opposite moving tracks (29,30,31,32) of the two bearing rings (18,20).

5. The rotary/push operating device (10) according to any one of claims 1 to 3, **characterized in that** the rolling bodies (24) are balls (25,26) which during movement of the rotary/push element (12) in the direction of the rotational axis (15) are movable by rolling on opposite moving tracks (29,30,31,32) of the two bearing rings (18,20).

6. The rotary/push operating device (10) according to any one of claims 1 to 5, **characterized in that** the rolling bodies (24) are arranged in two mutually spaced radial planes of the rolling-body cage (22).

7. The rotary/push operating device (10) according to any one of claims 1 to 6, **characterized in that** the rotary/push element (12) is automatically resettable from its push-down position into its base position by means of a resetting element (36).

8. The rotary/push operating device (10) according to any one of claims 1 to 7, **characterized by** a first sensor (34) for detecting a rotational movement and/or the current rotary position of the rotary/push element (12).

9. The rotary/push operating device (10) according to any one of claims 1 to 8, **characterized by** a second sensor (44) for detecting the push-down position of the rotary/push, element (12).

## Revendications

1. Dispositif de commande rotatif/pression (10) pour une interface homme-machine, notamment pour une unité de commande d'un véhicule, comprenant
- un organe rotatif/pression (12) actionnable manuellement qui est rotatif autour d'un axe de rotation (15) et apte à être enfoncé dans la direction de l'axe de rotation (15),
- un palier à roulements (14) définissant l'axe de rotation (15), qui comprend une bague de palier fixe (18), une bague de palier mobile (20) et une cage à roulements (22) disposée entre celles-ci,
- l'organe rotatif/pression (12) étant couplé rigidement à la bague de palier mobile (20) et
- la cage à roulements (22) comprenant plusieurs éléments roulants (24) disposés dans au moins un plan radial de la cage à roulements (22),
**caractérisé en ce que**
- la bague de palier fixe (18) et la bague de palier mobile (20) forment au moins un canal de piste circulaire (27, 28) dans lequel les éléments roulants (24) sont susceptibles d'être déplacés, lors de la rotation de l'organe rotatif/pression (12), dans le sens circonférentiel des deux bagues de palier (18, 20) sous des mouvements de roulement sur des pistes (29, 30, 31, 32) en regard des deux bagues de palier (18, 20) et, lors de l'enfoncement de l'organe rotatif/pression (12) dans la direction de l'axe de rotation (15), sur les pistes (29, 30, 31, 32) perpendiculairement au sens circonférentiel, et
- qu'il y a des organes de butée (45) pour la limitation du mouvement de l'organe rotatif/pression (12) dans la direction de l'axe de rotation (15) entre une position de départ et une position d'enfoncement.

2. Dispositif de commande rotatif/pression (10) selon la revendication 1, **caractérisé en ce que** les deux pistes (29, 30, 31, 32) en regard sont déplaçables l'une par rapport à l'autre dans la direction de l'axe de rotation (15) lors d'un mouvement de l'organe rotatif/pression (12) entre la position de départ et la position d'enfoncement.

3. Dispositif de commande rotatif/pression (10) selon la revendication 1 ou 2, **caractérisé en ce que** le canal de piste (27) comporte, dans la direction de l'axe de rotation (15), deux extrémités (46, 47) auxquelles la distance respective entre les deux pistes (29, 30) est réduite pour former les organes de butée (45).

4. Dispositif de commande rotatif/pression (10) selon l'une des revendications 1 à 3, **caractérisé en ce que** les éléments roulants (24) sont des corps sensiblement cylindriques qui sont déplaçables, lors d'un mouvement de l'organe rotatif/pression (12) dans la direction de l'axe de rotation (15), le long les pistes (29, 30, 31, 32) en regard des deux bagues de palier (18, 20).

5. Dispositif de commande rotatif/pression (10) selon l'une des revendications 1 à 3, **caractérisé en ce que** les éléments roulants (24) sont des billes (25, 26) qui sont déplaçables, lors d'un mouvement de l'organe rotatif/pression (12) dans la direction de l'axe de rotation (15), en roulant sur les pistes (29, 30, 31, 32) en regard des deux bagues de palier (18, 20).

6. Dispositif de commande rotatif/pression (10) selon l'une des revendications 1 à 5, **caractérisé en ce que** les éléments roulants (24) sont disposés sur deux plans radiaux espacés l'un de l'autre, de la cage à roulements (22).

7. Dispositif de commande rotatif/pression (10) selon l'une des revendications 1 à 6, **caractérisé en ce que** l'organe rotatif/pression (12) est apte à être remis automatiquement, par un organe de rappel (36), de sa position d'enfoncement à sa position de départ.

8. Dispositif de commande rotatif/pression (10) selon l'une des revendications 1 à 7, **caractérisé par** un premier capteur (34) qui détecte un mouvement de rotation et/ou la position actuelle de rotation de l'organe rotatif/pression (12).

9. Dispositif de commande rotatif/pression (10) selon l'une des revendications 1 à 8, **caractérisé par** un deuxième capteur (44) pour détecter la position d'enfoncement de l'organe rotatif/pression (12).
